# EUROPÄISCHE PATENTANMELDUNG

(11) **EP 4 703 525 A1**
(43) Veröffentlichungstag der Anmeldung: **04.03.2026**
(21) Anmeldenummer: 24197895.6
(22) Anmeldetag: 02.09.2024
(51) Int. Cl.: E03C 1/22, E03C 1/28, E03F 5/04

(54) **SIPHONABDICHTUNG**

(71) Anmelder: Visolva AG, 9425 Thal (CH)
(72) Erfinder: Fitz, Herbert, 9430 St. Margrethen (CH)
(74) Vertreter: Riebling, Peter

(57) **Zusammenfassung**

Siphonabdichtung zur Abdichtung eines Siphons (10), dessen Baugruppe (29) in eine Montageöffnung (4) einer Duschwanne (1) verbaut ist und mindestens einen Einlassbereich, einen Hauptkörper (17) sowie einen Abflussbereich mit einem daran montierten Abflussrohr (30) umfasst, mit einer flexiblen Dichtung aus einem Elastomer, welche die Baugruppe des Siphons mindestens im Bereich der Montageöffnung (4) abdichtet, wobei die Dichtung eine Gummimanschette (20) ist, welcher als die Baugruppe (29) abgedichtet umfassender Schlauch ausgebildet ist, welche in der Lage ist, das aus der Baugruppe (29) austretende Leckagewasser abgedichtet aufzunehmen.

## Beschreibung

Gegenstand der Erfindung ist eine Siphonabdichtung für einen Siphon nach dem Oberbegriff des Patentanspruches 1.

Siphons sind in Duschtassen von entscheidender Bedeutung, da sie den Abfluss des Abwassers sicherstellen, gleichzeitig Rückstau verhindern und als Geruchsverschluss fungieren.

Ein gattungsgemäßer Siphon ist beispielsweise in der CH 703 597 A1 gezeigt, wobei eine Siphon-Baugruppe in eine Montageöffnung einer Dusch- oder Badewanne verbaut ist und einen Einlassbereich, einen Hauptkörper sowie einen Abflussbereich für das Abwasser aufweist. An dem Hauptkörper des Siphons ist ein Anschlussstutzen montiert, um das Abwasser abzuleiten. Mit einer flexiblen Dichtung aus einem Elastomer ist die Baugruppe des Siphons im Bereich der Montageöffnung abgedichtet.

Solche herkömmliche Siphonabdichtungsmethoden beruhen jedoch häufig auf Dichtungen und Dichtungsmitteln, die im Laufe der Zeit porös oder spröde werden können, was zu Wasserlecks und potenziellen Schäden an der Duschtasse und den umliegenden Bauwerken führt. Ein Großteil des Siphons befindet sich unterhalb der Duschtasse, einschließlich des Bereichs, der anfällig für Undichtigkeiten ist. Sobald eine Duschtasse oder Badewanne installiert ist, besteht keine Möglichkeit mehr, zu überprüfen, ob der Siphon auf der Unterseite undicht ist. Dies kann dazu führen, dass Wasser oder Feuchtigkeit unbemerkt über einen längeren Zeitraum austritt und sich ausbreitet.

Ein undichter Siphon in der Duschwanne kann verschiedene negative Folgen haben. So kann das austretende Wasser zu Wasserschäden am Fußboden, an den Wänden und in der Bausubstanz führen, was zu teuren Sanierungskosten führt.

Insbesondere die Feuchtigkeit durch den undichten Siphon kann zu Schimmelbildung in den Fugen des Fliesenbodens und an den Wänden führen.

Zudem kann Schimmel gesundheitsschädlich sein und allergische Reaktionen hervorrufen.

Auch wenn der Siphon oder der Anschlussstutzen nicht richtig montiert ist, können diese undicht werden. Zudem können der Siphon, Anschlussstutzen oder das daran anschließende Abflussrohr durch mechanische Beschädigung, z. B. durch einen Schlag, undicht werden.

Es ist daher wichtig, die Dichtheit eines Siphons so schnell wie möglich wiederherzustellen, um weitere Schäden zu vermeiden.

Der Erfindung liegt deshalb die Aufgabe zugrunde, eine Abdichtung für einen Siphon der eingangs genannten Art so weiter zu bilden, dass unter Berücksichtigung einer möglichen Undichtigkeit, z.B. durch mechanische Belastung und nachfolgende Leckage der Rohrdurchführung oder einem durch Leckage verursachten möglichen Ausfall der Siphondichtung eine vereinfachte und sichere Abdichtung und Anpassung an unterschiedliche bauliche Gegebenheiten möglich ist.

Die Aufgabe wird erfindungsgemäß durch die Merkmale des unabhängigen Patentanspruches gelöst, während vorteilhafte Ausgestaltungen und Weiterbildungen der Erfindung den Unteransprüchen entnommen werden können.

Vorteilhaftes Merkmal ist, dass die Dichtung eine Gummimanschette ist, die angepasst ist, um die Baugruppe des Siphons sowie den Verbindungsbereich zum Abflussrohr flüssigkeitsdicht einzuschließen.

Der Siphon wird demnach mindestens in seinem unteren Bereich einschließlich seiner Anschlussrohrleitungen von einer dauerelastischen Gummimanschette abgedichtet umschlossen, die in der Lage ist, das sich um den Siphon herum bildende Leckagewasser, das z.B. bei mechanischer Beschädigung des Siphons zu einer Leckage führt, aufzunehmen. Das Leckagewasser wird im Zwischenraum zwischen der Innenseite der Gummimanschette und der das Leckagewasser abgebenden Außenseite des Siphons druckdicht aufgefangen. In diesem Zwischenraum kommt es aufgrund des ansteigenden Drucks des Leckagewassers zu einem Überdruck, der dem aus der Leckage am Siphon austretende Wasser entgegenwirkt, sodass der Siphon trotz Leckage dicht bleibt.

Bevorzugt umfasst die Gummimanschette einen Dichtkragen mit einer oberen Dichtlippe, die auf der Oberseite der Duschwanne oder der Auflagefläche eines Absatzes in der Montageöffnung aufliegt.

Bevorzugt umfasst der Dichtkragen zusätzlich eine untere Dichtlippe, die sich an der Unterseite der Duschwanne oder der Unterseite des Absatzes anlegt. Im Folgenden wird der Begriff Duschwanne oder Badewanne synonym verwendet, da stets ein Behälter gemeint ist, der auf dem Badezimmerboden installiert wird, um eine ebene Fläche zu schaffen und um für einen gesicherten Wasserablauf zu sorgen. Sie besteht in der Regel aus Acryl, Emaille, Stahl, Mineralguss oder Kunststoff und ist in verschiedenen Größen und Formen erhältlich.

Die obere und/oder untere Dichtlippe steht annähernd waagerecht von dem ringförmigen Verbindungsteil zwischen den Dichtlippen ab. In einer weiteren Ausführungsform können die obere und/oder untere Dichtlippe auch schräg ansteigend angeordnet sein.

Das Verbindungsteile kann zylinder- oder trichterförmig ausgebildet sein.

Die Dichtringe weisen eine plane Auflagefläche auf oder weisen in einer weiteren Ausführungsform eine Auflagefläche mit Rillen auf, um eine gesteigerte Dichtwirkung zu erzielen.

Bevorzugt schließt sich an dem Dichtkragen werkstoffeinstückig ein sogenannter Hauptabschnitt an, der den Hauptkörper des Siphons umschließt.

Bevorzugt schließt sich werkstoffeinstückig an den Hauptabschnitt ein Verlängerungsabschnitt an, der mindestens den Verbindungsbereich zwischen Hauptkörper und dem daran angeschlossenen Abflussrohr umschließt.

Der Verlängerungsabschnitt bildet eine Verjüngung der Gummimanschette in Fließrichtung des Abwassers.

Auf Grund der Elastizität des Verlängerungsabschnittes ist dieser anpassbar und kann für Abflussrohre mit einem Durchmesser von z.B. 30, 40 oder 50 mm verwendet werden.

Bevorzugt schließt sich werkstoffeinstückig an dem Verlängerungsabschnitt ein Anlegebereich an, der auf dem Außenumfang des Abflussrohrs aufliegt.

Dabei kann die Innenseite des Anlegebereichs mit einem Gleitmittel beschichtet sein, um die Montage und die Durchführung des Abflussrohrs zu erleichtern.

Je nach Anwendungsfall und Abmessung des Abflussrohrs kann der schlauchartige Anlegebereich in seiner Längserstreckung gekürzt werden. So hat die Gummimanschette zunächst eine Länge von z.B. 300mm und kann je nach Anforderung von einem Monteur mit einem Messer gekürzt werden. Die Abmessungen des Verlängerungsabschnittes kann so darauf abgestimmt werden, dass sie eng um den Abflussbereich der Siphonbaugruppe passt und so eine dichte Abdichtung gegen potenzielle Leckagen gewährleistet.

Bevorzugt ist die Gummimanschette aus einem dauerhaften und wasserfesten Elastomermaterial wie EPDM oder Silikonkautschuk hergestellt.

Bevorzugt handelt es sich um EPDM mit einer ausreichenden Dehnung und einer spezifischen Shore-Härte.

Die Erfindung offenbart somit eine neuartige Siphonabdichtung für Dusch- und Badewannentassen, die eine Gummimanschette verwendet, um den Austritt von Wasser effektiv zu verhindern und um eine langfristige Dichtheit zu gewährleisten. Dieses System umfasst eine flexible Gummimanschette, die die gesamte Siphonbaugruppe umschließt und eine dichte Abdichtung gegen potenzielle Wasserleckstellen bietet.

Die Elastizität der Gummimanschette ermöglicht eine einfache Installation und Anpassung an verschiedene Siphonkonstruktionen.

Die Gummimanschette ist so konzipiert, dass sie die gesamte Siphonbaugruppe umschließt, einschließlich des Siphonkörpers, des Überlaufanschlusses und den Anfang des Ablaufstutzens. Die elastische Beschaffenheit der Manschette ermöglicht es ihr, sich an die Form des Siphons anzupassen und eine sichere Abdichtung um alle Verbindungen und Fugen herum zu gewährleisten.

Das Installationsverfahren ist unkompliziert und kann ohne Spezialwerkzeuge durchgeführt werden. Nachdem der Siphon mit dem Abflußrohr und der zu setzenden Dusch- oder Badewanne richtig positioniert ist, wird die Verbindung Siphon und Abflußrohr wieder getrennt. Die Gummimanschette wird nun "rückwärts" über das Abflußrohr geschoben. Dann wir der Siphon wieder mit dem Abflußrohr verbunden und die Gummimanschette über den Siphon geschoben. Anschließend wird die Gummimanschette an der Montageöffnung der Dusch- oder Badewanne eingespannt und gemeinsam mit dem Siphon an der Dusch- oder Badewanne befestigt.

Die flexible Gummimanschette ermöglicht eine einfache Installation und Demontage

Das elastische Design der Gummimanschette ermöglicht es ihr, sich an verschiedene Siphonkonstruktionen und -größen anzupassen und so eine breite Kompatibilität mit unterschiedlichen Duschtassenkonfigurationen zu gewährleisten.

So kann die Montageöffnung z.B. 50-90mm Durchmesser aufweisen, rund oder eckig, z.B. viereckig sein.

Mit der Verschraubung des Siphons in der Duschwanne wird der Haltekragen eingeklemmt, ähnlich der Funktionsweise einer herkömmlichen Kragendichtung. Das Material im Bereich des Haltekragens kann dabei eine höhere Wandstärke aufweisen.

Zusätzlich kann die Innenseite der Gummimanschette mindestens ein Feuchtigkeitssensor aufweisen, der eine Leckage des Siphons feststellt. Dazu ist ein einer Weiterbildung der Erfindung auch auf der Außenseite mindestens ein Sensor vorgesehen, der die Feuchtigkeit der Umgebung der Gummimanschette misst. Die Messwerte können dann mit Referenzwerten verglichen werden, um auf eine Leckage zu schließen.

Die erfindungsgemäße Gummimanschette ist für eine Vielzahl von Siphonen geeignet. Z.B. für Siphone, welche ein Anschlussstutzen aufweisen, der an dem Siphon fixiert wird. Oder für Siphone bei denen der Anschlussstutzen mittels eines Schraubverschlusses am Siphon verbunden ist oder eine Muffe aufweisen. Dabei kann es eine Undichtheit geben, weil man den Schraubverschluss zu wenig fest anzieht oder auch die Dichtung vergessen wird einzulegen. Auch gibt es Siphone mit einer Art Kugelgelenk, welche auch ein großes Potential für Undichtheiten in diesem Bereich haben. Sämtliche potentiell undichte Stelle können erfindungsgemäß von der Gummimanschette umschlossen werden, damit keine Feuchtigkeit in die Umgebung austreten kann.

Der Erfindungsgegenstand der vorliegenden Erfindung ergibt sich nicht nur aus dem Gegenstand der einzelnen Patentansprüche, sondern auch aus der Kombination der einzelnen Patentansprüche untereinander.

Alle in den Unterlagen, einschließlich der Zusammenfassung, offenbarten Angaben und Merkmale, insbesondere die in den Zeichnungen dargestellte räumliche Ausbildung, könnten als erfindungswesentlich beansprucht werden, soweit sie einzeln oder in Kombination gegenüber dem Stand der Technik neu sind. Die Verwendung der Begriffe "wesentlich" oder "erfindungsgemäß" oder "erfindungswesentlich" ist subjektiv und impliziert nicht, dass die so benannten Merkmale zwangsläufig Bestandteil eines oder mehrerer Patentansprüche sein müssen.

Im Folgenden wird die Erfindung anhand von lediglich einen Ausführungsweg darstellenden Zeichnungen näher erläutert. Hierbei gehen aus den Zeichnungen und ihrer Beschreibung weitere erfindungswesentliche Merkmale und Vorteile der Erfindung hervor.

Es zeigen:
- Figur 1:: eine schematische Ansicht einer Eingebauten Gummimanschette, die Aspekte der vorliegenden Erfindung veranschaulicht
- Figur 2:: eine schematische Ansicht einer Gummimanschette
- Figur 3:: eine Detailansicht III aus Figur 2
- Figur 4:: eine weitere schematische Ansicht der Gummimanschette

Figur 1 zeigt eine Duschwanne 1, mit einer Oberseite 2, welche von einer Person betreten werden kann. Die Duschwanne 1 weist zudem eine Unterseite 3 auf, wobei die Unterseite 3 gegenüber einem Untergrund 6 beabstandet ist. Zwischen der Unterseite 3 und dem Untergrund 6 befindet sich die Umgebung 7, in der es bei einem undichten Siphon 10 zur Eindringung von Feuchtigkeit 8 kommen kann.

Um ein solches Eindringen von Feuchtigkeit 8 zu verhindern, wird der Siphon 10 erfindungsgemäß mit einer Gummimanschette 20 umschlossen.

Der Siphon 10 ist in dem gezeigten Beispiel als herkömmlicher Siphon dargestellt, der aus einer Abdeckung 11 besteht, welche sichtbar an der Oberseite 2 der Duschwanne 1 angeordnet ist. Dabei befindet sich der Siphon 10 in einer Montageöffnung 4 der Duschwanne 1 und liegt mit einem Befestigungsflansch 12 auf einem kreisförmigen Absatz 5 zwischen Oberseite 2 und Unterseite 3 innerhalb des Durchgangslochs 4 auf. Der Absatz 5 verkleinert somit den Durchmesser des Durchgangslochs 4.

Zusätzlich kann der Befestigungsflansch 12 noch über eine Unterlegescheibe 13 aus Schaumgummi verfügen und mittels dieser auf der Auflagefläche 9 des Absatzes 5 aufliegen.

Unterhalb des Absatzes 5 weist der Siphon eine weitere Gummidichtung 14 auf, welche an der Unterseite 3 der Duschwanne 1 anliegt und das Durchgangsloch 4 ringförmig umgibt. Die Gummidichtung 14 liegt dabei auf einem Auflagerand 15 des Hauptkörpers 17 auf und wird von diesem an die Unterseite 3 gedrückt.

Zwischen den Dichtungen 13, 14 besteht der Dichtungsabstand 16.

Unterhalb der Gummidichtung 14 weist der Siphon 10 den Hauptkörper 17 auf, welcher als zylindrischer Topf ausgebildet ist. Seitlich des Hauptkörpers 17 ist eine Muffe 18 vorhanden, mittels dem ein Anschlussstutzen 19 montiert ist, auf dem ein Abflussrohr 30 bis zum Kragen 31 aufgeschoben ist. Das im Bereich der Abdeckung 11 in den Siphon eindringende Abwasser kann so über das Abflussrohr 30 abfließen.

Um ein ungewolltes Austreten des Wassers in die Umgebung 7 zu verhindern, wird die erfindungsgemäße Gummimanschette 20 verbaut. Diese wird mittels Dichtkragen 22 im Bereich des Absatzes 5 montiert.

Der Dichtkragen 22 ist u-förmig, wobei das gebildete U in radialer Richtung geöffnet ist und weist eine obere Dichtlippe 21 sowie eine untere Dichtlippe 23 auf. Die Dichtlippen 21, 23 erstrecken sich in radialer Richtung, wobei die Dichtlippe 21 sich auf die Auflagefläche 9 des Absatzes 5 anlegt und die Dichtlippe 23 an die Unterseite 3 im Bereich des Durchgangslochs. Somit befindet sich die Dichtlippe 21 unterhalb der Unterlegscheibe 13 und die Dichtlippe 23 oberhalb der Gummidichtung 14, gemäß der vorherigen Beschreibung eines Siphons ohne verbaute Gummimanschette.

Zwischen den Dichtlippen 21, 23 besteht nun auch der Dichtungsabstand 16, der in etwa der Höhe des Absatzes 5 entspricht.

Der Dichtkragen 22 geht in den Hauptabschnitt 25 über, der den Hauptkörper 17 des Siphons lose umgibt. Dies bedeutet, dass der Hauptkörper 17 zwar ummantelt ist, der Hauptabschnitt 25 aber nicht vollflächig auf der Oberfläche des Siphons aufliegt.

Seitlich, im Bereich der Muffe 18 geht der Hauptabschnitt 25 in einen Verlängerungsabschnitt 26 über, der in einem Endabschnitt 28 mündet. Der Endabschnitt 28 verfügt über einen schlauchartigen Anlegebereich 27, bei dem sich die Gummimanschette elastisch auf die Oberfläche des Abflussrohrs 30 legt und größtenteils der Kontur der Oberfläche des Abflussrohrs 30 folgt. Dieses Anlegen wird unterstützt durch die elastische Eigenschaft der Gummimanschette, so dass eine besonders gute Dichtwirkung im Anlegebereich 27 erzielt werden kann.

Somit wird verhindert, dass Abwasser an dieser Stelle in die Umgebung austreten kann.

Auch wenn es nun zu einem Wasseraustritt aus dem Siphon oder dem Bereich der Duschwanne um das Durchgangsloch herum kommt, fängt die Gummimanschette dieses Wasser auf und hält es im Hauptabschnitt 25 bzw. Verlängerungsabschnitt 26, ohne dass diese Feuchtigkeit 8 aus dem Endabschnitt 28 austreten kann.

Die Gummimanschette 20 bietet somit eine dichte Abdichtung gegen potenzielle Wasserleckstellen. So sind die Abmessungen der Gummimanschette so bemessen, dass sie eng um die Siphonbaugruppe 29 passen und eine sichere Abdichtung um alle Verbindungen und Fugen herum gewährleisten.

Bei einer Undichtheit innerhalb der Gummimanschette, wird sich diese füllen und dicht bleiben, weil sie im Bereich der Verbindung zur Duschwanne 1 und auch bei der Verbindung zum Abflussrohr 30 dicht ist und daher eine Art Aufnahmeraum bildet. Daher wird das Wasser, das von der Duschtasse kommt, weiter ungehindert durch das Abflussrohr 30 abfließen können, weil es ja durch die gefüllte Gummimanschette nirgends austreten kann, welche kein weiteres Wasser aufnehmen kann und eine Barriere an der undichten Stelle der Siphonbaugruppe 29 bildet.

Figur 2 zeigt die Gummimanschette 20, welche die Form eines konisch zulaufenden, abgewinkelten Schlauchs hat. Zur Abdichtung am Bereich der Duschwanne weist die Gummimanschette 20 den Dichtkragen 22 auf, der sich um den Absatz 5 der Duschwanne 1 legt und dort von dem Befestigungsflansch 12 und der Gummidichtung 14 festgesetzt wird. Unterhalb des Dichtkragens 22 geht die Gummimanschette in einen Hauptabschnitt 25 über, in dem der Hauptkörper 17 des Siphons aufgenommen ist. Vom Hauptabschnitt 25 geht horizontal ein Verlängerungsabschnitt 26 ab, der in einem Endabschnitt 28 endet.

In dem gezeigten Beispiel geht der Verlängerungsabschnitt 26 senkrecht von dem Hauptabschnitt 25 ab. In einer weiteren Ausführungsform kann die Gummimanschette 20 auch unterhalb des Hauptabschnittes in einen daran unterhalb anschließenden Verlängerungsabschnitt übergehen. Grundsätzlich ist die Gummimanschette 20 so elastisch dehnbar, dass sämtliche Abzweigungswinkel und Verbindungen zwischen Hauptkörper 17 und Abflussrohr 30 durch die Gummimanschette umschlossen werden können.

Zwischen dem Verlängerungsabschnitt 26 und dem Endabschnitt 28 befindet sich der Anlegebereich 27, wobei sich die Gummimanschette 20 in diesem Bereich mit Ihrer Innenseite flächig dichtend auf die Außenfläche des Abflussrohrs 30 legt.

Figur 3 zeigt die Detailansicht III der Figur 2. Dabei ist in einfacher Weise der Dichtkragen 22 geschnitten, so dass die horizontalen Dichtlippen sichtbar sind. Dabei handelt es sich um eine obere Dichtlippe 21, die auf der Oberseite der Duschwanne 1 oder der Auflagefläche 9 des Absatzes 5 in der Montageöffnung 4 aufliegt. In einer alternativen nicht gezeigten Ausführungsform kann sich die Dichtlippe auch auf die Oberseite 2 der Duschwanne 1 anlegen.

Zusätzlich weist der Dichtkragen 22 eine untere Dichtlippe 23 auf, die sich an der Unterseite 3 der Duschwanne 1 oder der Unterseite des Absatzes 5 anlegt.

Die Dichtlippen 21, 23 sind über ein Verbindungsteil 24 miteinander verbunden und haben einen Dichtungsabstand 16.

Figur 4 zeigt nochmals schematisch die Gummimanschette 20, welche als ein die Baugruppe 29 abgedichtet umfassender Schlauch ausgebildet ist, welcher in der Lage ist, das aus der Baugruppe 29 austretende Leckagewasser, dargestellt als Feuchtigkeit 8, abgedichtet aufzunehmen.

Das Abflussrohr 30, auf dem sich die Gummimanschette dichtend anlegt, ist in dem hier gezeigten Beispiel über einen Anschlussstutzen 19 mit dem Hauptkörper 17 verbunden. Der Endabschnitt 28 der Gummimanschette 20 dabei liegt an der Mantelfläche des Abflussrohrs 30 an, so dass der Übergang Siphon/Abflussrohr abgedichtet ist. Eine derartige Abdichtung ist vorbeugend, das es hier oft zu Undichtigkeiten kommt, weil z.B. beim Abflussrohr die Dichtung vergessen wurde oder das Abflussrohr zu wenig weit auf den Siphon Anschlussstutzen geschoben wurde usw..

Da es sich um ein offenes System handelt, entsteht bei einer Undichtigkeit nur ein geringer Innendruck innerhalb der Gummimanschette. Das Abwasser wird im Aufnahmeraum gesammelt und bleibt durch die Dichtlippen 21, 23 sowie den Anlegebereich 27 zuverlässig abgedichtet.

### Zeichnungslegende

1. Duschwanne
2. Oberseite
3. Unterseite
4. Montageöffnung
5. Absatz
6. Untergrund
7. Umgebung
8. Feuchtigkeit
9. Auflagefläche (von 5)
10.Siphon
11.Abdeckung
12.Befestigungsflansch
13.Unterlegscheibe (aus Schaumgummi)
14.Gummidichtung
15.Auflagerand (von 10)
16. Dichtungsabstand
17. Hauptkörper
18.Muffe
19.Anschlussstutzen
20.Gummimanschette
21.Dichtlippe (oben)
22.Dichtkragen
23.Dichtlippe (unten)
24.Verbindungsteil
25.Hauptabschnitt
26.Verlängerungsabschnitt
27.Anlegebereich
28.Endabschnitt
29.Siphonbaugruppe
30.Abflussrohr
31.Kragen

## Patentansprüche

1. Siphonabdichtung zur Abdichtung eines Siphons (10), dessen Baugruppe (29) in eine Montageöffnung (4) einer Duschwanne (1) verbaut ist und mindestens einen Einlassbereich, einen Hauptkörper (17) sowie einen Abflussbereich mit einem daran montierten Abflussrohr (30) umfasst,
mit einer flexiblen Dichtung aus einem Elastomer, welche die Baugruppe des Siphons mindestens im Bereich der Montageöffnung (4) abdichtet,
**dadurch gekennzeichnet, dass** die Dichtung eine Gummimanschette (20) ist, welche als die Baugruppe (29) abgedichtet umfassender Schlauch ausgebildet ist, welcher in der Lage ist, das aus der Baugruppe (29) austretende Leckagewasser abgedichtet aufzunehmen.

2. Siphonabdichtung nach Anspruch 1, **dadurch gekennzeichnet, dass** die Gummimanschette (20) einen Dichtkragen (22) aufweist, mit einer oberen Dichtlippe (21) die auf der Oberseite der Duschwanne (1) oder der Auflagefläche (9) eines Absatzes (5) in der Montageöffnung (4) aufliegt.

3. Siphonabdichtung nach Anspruch 1 oder 2, **dadurch gekennzeichnet, dass** der Dichtkragen (22) eine untere Dichtlippe (23) aufweist, die sich an der Unterseite (3) der Duschwanne (1) oder der Unterseite des Absatzes (5) anlegt.

4. Siphonabdichtung nach einem der Ansprüche 1 bis 3, **dadurch gekennzeichnet, dass** sich an den Dichtkragen (22) werkstoffeinstückig ein Hauptabschnitt (25) anschließt, der den Hauptkörper (17) des Siphons (10) umschließt.

5. Siphonabdichtung nach Anspruch 4, **dadurch gekennzeichnet, dass** sich werkstoffeinstückig an den Hauptabschnitt (25) ein Verlängerungsabschnitt (26) anschließt, der mindestens den Verbindungsbereich (18) zwischen Hauptkörper (17) und dem daran angeschlossenen Abflussrohr (30) umschließt.

6. Siphonabdichtung nach Anspruch 5, **dadurch gekennzeichnet, dass** sich werkstoffeinstückig an den Verlängerungsabschnitt (26) ein Anlegebereich (27) anschließt, der auf dem Außenumfang des Abflussrohrs (30) aufliegt.

7. Siphonabdichtung nach Anspruch 6, **dadurch gekennzeichnet, dass** die Innenseite des Anlegebereich (27) mit einem Gleitmittel beschichtet, oder das Gleitmittel bereits in der Gummimanschette eingearbeitet ist

8. Siphonabdichtung nach Anspruch 6 oder 7, **dadurch gekennzeichnet, dass** der schlauchartige Anlegebereich (27) in seiner Längserstreckung kürzbar ist.

9. Siphonabdichtung nach einem der Ansprüche 1 bis 8, **dadurch gekennzeichnet, dass** die Gummimanschette (20) aus einem dauerhaften und wasserfesten Elastomermaterial wie EPDM oder Silikonkautschuk hergestellt ist.

10. Siphonabdichtung nach Anspruch 9, **dadurch gekennzeichnet, dass** das Elastomermaterial dehnbar ist.

11. Siphonabdichtung nach Anspruch 9 oder 10, **dadurch gekennzeichnet, dass** das Elastomermaterial eine spezifische Shore-Härte aufweist.
